# EUROPÄISCHE PATENTSCHRIFT

(11) **EP 1 795 662 B1**
(45) Veröffentlichungstag und Bekanntmachung des Hinweises auf die Patenterteilung: **23.07.2008**
(21) Anmeldenummer: 05405687.4
(22) Anmeldetag: 06.12.2005
(51) Int. Cl.: E03D 5/092

(54) **Vorrichtung zur Betätigung des Ablaufventils eines Spülkastens**
Device for activating the outlet valve of a cistern
Dispositif pour activer le clapet d'un réservoir de chasse d'eau

(43) Veröffentlichungstag der Anmeldung: 13.06.2007
(73) Patentinhaber: GEBERIT TECHNIK AG, 8645 Jona (CH)
(72) Erfinder: Schmucki, Peter, 8733 Eschenbach (CH); Fässler, Raphael, 8645 Jona (CH)
(74) Vertreter: Groner, Manfred

(56) Entgegenhaltungen:
- WO-A-20/05103400
- DE-A1- 3 227 542

## Beschreibung

Die Erfindung betrifft eine Vorrichtung zur Betätigung des Ablaufventils eines Spülkastens nach dem Oberbegriff des Anspruchs 1.

Solche Vorrichtungen sind in zahlreichen Ausführungen seit langem bekannt. Die Betätigung kann von Hand oder mit einem Motor erfolgen. Die Auslösung von Hand erfolgt in der Regel durch Betätigen einer Taste oder eines Druckknopfes, wobei über einen Hebel der Verschlusskörper des Auslaufventils angehoben und damit das Ventil geöffnet wird. Allgemein bekannt sind auch Vorrichtungen mit zwei Tasten, wobei die eine Taste für eine Teilspülung und die andere Taste für eine Vollspülung vorgesehen ist. Bei Unterputz-Spülkästen mit einer Abdeckplatte ist es üblich, dass die Bewegung einer Taste mittels einer Drückerstange auf einen zweiarmigen Hebel übertragen wird. Dieser Hebel ist beispielsweise ein Winkelhebel und mit dem Verschlusskörper in Eingriff. Bei Unterputz-Spülkästen besteht allgemein die Schwierigkeit, dass der Innenraum des Kastenkörpers lediglich über eine vergleichsweise schmale Revisionsöffnung zugänglich ist. Die Sichtbarkeit ist hier wesentlich eingeschränkt.

Eine Vorrichtung dieser Art ist im Stand der Technik aus der WO 2005/103400 bekannt geworden. Der Hebel, der mit dem Verschlusskörper des Ablaufventils verbunden ist, ist an einem Federelement schwenkbar gelagert. In der Ausgangsposition bzw. Ruhestellung liegt der Hebel mit einem oberen Ende an einer Unterseite einer Taste an. Der Hebel wird verschwenkt, indem die Taste nach unten bewegt wird. Bei der Montage muss die Taste am Spülkastendeckel genau eingestellt werden, da er die Lage des Hebels bestimmt. Bei ungeeigneter Lage des Hebels wäre ein Leerhub vorhanden oder das Ablaufventil würde nach einer Spülung nicht mehr vollständig schliessen.

Die DE-A-32 27 542 offenbart einen Spülkasten, der mit einem seitlich aus dem Spülkasten herausragenden Hebel und alternativ mit einem zusätzlichen Betätigungsorgan betätigt werden kann. Dieses zusätzliche Betätigungsorgan wirkt auf den genannten Hebel und soll eine Spülung mit verminderter Spülwassermenge ermöglichen.

Eine weitere Vorrichtung ist aus der DE 31 39 834 A1 des Anmelders bekannt geworden. Diese Vorrichtung hat sich in der Praxis an und für sich bewährt. Der Verschlusskörper des Auslaufventils ist hier ein Überlaufrohr, das durch Verschwenken eines Winkelhebels angehoben wird. Der Winkelhebel greift mit einem Arm in eine Öffnung einer Lasche des Verschlusskörpers ein. Nach der Spülung senkt sich der Verschlusskörper und bringt den Winkelhebel und die mit diesem verbundene Taste wieder in die Ruhestellung zurück. Die Verbindung der Taste mit dem Winkelhebel erfolgt über eine Drückerstange, welche mittels eines Mitnehmers mit der Taste gekoppelt ist. Diese Koppelung ermöglicht eine Spülunterbrechung, indem die Taste vorzeitig in die Ruhestellung verschwenkt wird.

Die DE 297 22 148 U offenbart eine Vorrichtung, die für einen Unterputz-Spülkasten vorgesehen ist. Die hier ebenfalls vorgesehene Drückerstange ist direkt mit der Betätigungstaste verbunden.

Eine besondere Schwierigkeit bei der Montage der genannten Vorrichtung ist die Anpassung des Hebels bzw. des Winkelhebels an das Auslaufventil. Bei einer Betätigung mit einem Motor kann diese Schwierigkeit gemäss der EP 1 389 657 B dadurch gelöst werden, dass der Hebel mittels einer geeigneten elektronischen Steuerung selbsttätig positioniert wird. Bei einer Vorrichtung mit Handbetätigung ist dies jedoch nicht möglich.

Der Erfindung liegt die Aufgabe zugrunde, eine Vorrichtung der genannten Art zu schaffen, welche einfacher montierbar ist. Die Vorrichtung soll trotzdem bei einem einfachen Aufbau kostengünstig herstellbar sowie funktionssicher sein.

Diese Aufgabe ist bei einer gattungsgemässen Vorrichtung gemäss Anspruch 1 gelöst. Bei der erfindungsgemässen Vorrichtung besitzt der Hebel somit eine definierte Ausgangsposition, wobei diese unabhängig ist vom Auslaufventil und vom Betätigungselement. Bei der Montage der Vorrichtung bzw. des Spülkastens muss somit die Position des Hebels nicht eingestellt werden. Der Hebel wird nicht wie bisher durch den Verschlusskörper in die Ausgangsposition gebracht. Entsprechende Toleranzen müssen deshalb bei der erfindungsgemässen Vorrichtung nicht eingehalten werden.

Die genannten Mittel können besonders kostengünstig und einfach gemäss der Erfindung durch ein Federelement realisiert werden. Das Federelement ist vorzugsweise als Drahtklammer ausgebildet, die am Hebel angreift, und beispielsweise an einem Lagerbock abgestützt ist. Ein Abschnitt des Hebels ist gemäss der Erfindung in der Ausgangsstellung durch einen Anschlag an einem festen Teil des Spülkastens positioniert. Dieser Teil ist insbesondere ein Teil einer Brücke, an welcher der Hebel schwenkbar gelagert ist.

Das Verbindungselement, welches das Betätigungselement mit dem Hebel verbindet, ist insbesondere eine Drückerstange, welche durch eine Drehrastverbindung mit dem Hebel verbunden ist. Dies ermöglicht eine besonders einfache Montage, insbesondere bei Unterputz-Spülkästen. Insbesondere ist die Montage mit der erfindungsgemässen Vorrichtung auch dann besonders einfach, wenn die Betätigung von oben erfolgt und die Drückerstange somit vertikal ausgerichtet ist.

Die Montage ist dann besonders einfach, wenn die Drückerstange vorzugsweise an einem vorderen Ende ein Anschlagmittel aufweist, mit dem sie bei der Montage in einer vorbestimmten Einstecktiefe positionierbar und mit dem genannten Hebel, beispielsweise durch Verdrehen, verbindbar ist. Die Drückerstange kann somit bei der Montage bis zum genannten Anschlag eingeschoben werden und ist damit genau und sicher positioniert. Die Verbindung mit dem Hebel erfolgt dann durch eine Drehbewegung, bei welcher eine Zahnung der Drückerstange in eine Zahnung einer Verbindungsmutter eingreift. Solche Drückerstangen und Muttern bzw. die genannte Verbindung dem Fachmann bekannt.

Die erfindungsgemässe Vorrichtung ermöglicht somit eine wesentlich einfachere und schnellere Montage von Spülkästen und insbesondere von Unterputz-Spülkästen. Aufgrund der definierten Ausgangsposition des Hebels ergibt sich zudem eine funktionssichere Arbeitsweise.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: einen Vertikalschnitt durch einen oberen Teil eines Spülkastens mit montierter erfindungsgemässer Vorrichtung,
- Figur 2: einen Schnitt entlang der Linie II der Figur 1,
- Figur 3: schematisch eine räumliche Ansicht eines Federelements zur Positionierung des Hebels,
- Figur 4: einen Schnitt entlang der Linie IV der Fig. 1.

Der in Figur 1 gezeigte Spülkasten 1 ist ein Unterputz-Spülkasten, welcher einen an sich bekannten Kastenkörper 2 aus Kunststoff aufweist, der eine Aussenisolation 3 besitzt. Im Kastenkörper 2 ist ein an sich bekanntes Auslaufventil 4 montiert, welches einen anhebbaren Verschlusskörper 5 besitzt. Der Verschlusskörper 5 ist hier als Überlaufrohr ausgebildet, was aber nicht zwingend ist. Am unteren Ende besitzt der Verschlusskörper 5 einen hier nicht gezeigten Ventilteller, der mit dem Ventilsitz des Auslaufventils 4 zusammenarbeitet. An seinem oberen Ende weist der Verschlusskörper 5 eine Lasche 6 auf, die eine Öffnung 7 besitzt, in welche ein Hebel 20 lose eingreift. Durch Verschwenken des Hebels 20 kann der Verschlusskörper 5 angehoben werden. Dadurch wird eine Spülung ausgelöst. Die Spülung kann eine Teilspülung oder eine Vollspülung sein.

In den Kastenkörper 2 ist eine Lagerbrücke 8 eingesetzt, die rahmenförmig ausgebildet ist, und welche zur Lagerung des Hebels 20 einen nach oben ragenden Lagerbock 9 aufweist. Über der Lagerbrücke 8 befinden sich eine vordere Revisionsöffnung 18 und eine obere Revisionsöffnung 16. In der Figur 1 ist die vordere Revisionsöffnung 18 mit einer Platte 17 verschlossen. Diese vordere Revisionsöffnung 18 wird hier somit nicht benutzt. Über der oberen und hier benutzten Revisionsöffnung 16 ist ein Rahmen 15 angeordnet, der als so genannter Bauschutzrahmen ausgebildet sein kann und der einen Halter 14 aufnimmt, an dem eine Betätigungsplatte 11 montiert ist. An dieser Betätigungsplatte 11 ist wenigstens eine Taste 12 an einem Lager 13 schwenkbar befestigt. Denkbar ist auch eine Ausführung mit zwei Tasten 12, wobei die eine Taste für eine Vollspülung und die andere Taste für eine Teilspülung vorgesehen ist. Die Taste 12 kann auch als Druckknopf oder dergleichen ausgebildet sein. Denkbar ist hier auch eine berührungslose Betätigung, beispielsweise mit einer Fernbedienung.

Der Halter 14 besitzt gemäss Figur 4 eine Öffnung 32, durch welche das obere Ende einer Drückerstange 19 hindurchragt. Dieses Ende der Drückerstange 19 besitzt eine obere Fläche 33, mit welcher die Drückerstange 19 an der Unterseite der Taste 12 anliegt, wie dies in Figur 1 gezeigt ist. Im Abstand zu dieser Fläche 33 greift die Drückerstange 19 gemäss Figur 2 in eine Mutter 24 ein, welche zwei gegenüberliegende Lagerzapfen 26 besitzt, mit denen die Mutter 24 am Hebel 20 schwenkbar gelagert ist. Die Lagerzapfen 26 greifen jeweils in eine Lageröffnung 27 des Hebels ein. Die Drückerstange 19 besitzt gegenüberliegende Zahnungen 23, die mit korrespondierenden Zahnungen 25 der Mutter 24 in Eingriff sind. Durch Drehen der Drückerstange 19 kann dieser Eingriff aufgehoben werden, so dass die Drückerstange 19 in ihrer Längsrichtung frei in der Mutter 24 verschiebbar ist. Durch entsprechendes Drehen in der anderen Richtung kann der Eingriff wieder hergestellt werden, so dass die Drückerstange 19 in der Mutter 24 in Längsrichtung fixiert ist. Dem Fachmann ist dies bei Unterputz-Spülkästen seit langem bekannt.

Die Mutter 24 verbindet die Drückerstange 19 gelenkig mit dem Hebel 20. Der Hebel 20 ist ein zweiarmiger Hebel, wobei die Mutter 24 am kürzeren Hebelarm befestigt ist. Der längere Hebelarm greift in die Öffnung 7 der Lasche 6 ein. In der Ruhestellung berührt hierbei der Hebel 20 die Lasche 6 nicht, wie dies in Figur 1 gezeigt ist. Der Hebel 20 ist mit einem hier nicht gezeigten üblichen Lager schwenkbar am Lagerbock 9 gelagert. An diesem Lagerbock 9 ist das in Figur 3 gezeigte Federelement 22 abgestützt, welches klammerförmig aus einem elastischen Draht hergestellt ist. Das Federelement 22 könnte aber beispielsweise als Blattfeder ausgebildet sein. Die Abstützung erfolgt an einem bügelförmigen Arm 28. Zwei hakenförmige Teile bzw. Haken 29 greifen von oben am längeren Arm des Hebels 20 an. Durch das Federelement 22 wird der Hebel 20 so belastet, dass eine Wandung 21 an einer Unterseite 34 des Lagerbocks 9 anliegt. Die Drückerstange 19 liegt nun mit der Fläche 33 an der Unterseite der Taste 12 an. Der Hebel 20 besitzt die vorgesehene korrekte Ruheposition bzw. Ausgangsstellung für die Auslösung einer Spülung. Die Betätigungsvorrichtung 10 ist damit montiert und für die Auslösung einer Spülung bereit. Wie bereits oben erwähnt, kann die Betätigungsvorrichtung 10 auch zwei Tasten 12 oder beispielsweise zwei Druckknöpfe aufweisen. Die Montage erfolgt hierbei ähnlich, d.h. das Verbindungselement bzw. die Drückerstange 19 wird mit dem Hebel 20 verbunden, welcher durch das Federelement 22 oder ein anderes geeignetes Kraftelement in einer vorbestimmten Ausgangsposition gehalten wird. Die Drückerstange 19 bzw. das Verbindungselement wird hier von Hand betätigt. Grundsätzlich könnte das Verbindungselement bzw. die Drückerstange beispielsweise auch von einem Motor oder dergleichen bewegt werden.

Bei der Montage wird die Drückerstange 19 bei einer oberen Revisionsöffnung gemäss Figur 1 von oben und bei einer seitlichen Revisionsöffnung von vorne durch die Öffnung 32 des Halters 14 eingesetzt. Damit die vorgesehene Einstecktiefe bzw. Position der Drückerstange 19 einfach und sicher gefunden werden kann, sind am oberen Ende der Drückerstange 19 gemäss Figur 4 zwei diametral gegenüberliegende und radial vorstehende Anschlagnocken 30 angeformt. In der vorgesehenen Position steht ein Anschlagnocken 30 gemäss Figur 4 auf einem Steg 31 des Halters 14 auf. In dieser Position wird die Drückerstange 19 um ihre Längsachse gedreht und damit die Verbindung mit der Mutter 24 hergestellt. Die Anschlagnocken 30 werden entsprechend gedreht, so dass der Eingriff am Steg 31 aufgehoben wird. Bei einer Betätigung kann nun die Drückerstange 19 frei in ihrer Längsrichtung bewegt werden.

### Bezugszeichenliste

- 1: Spülkasten
- 2: Kastenkörper
- 3: Aussenisolation
- 4: Auslaufventil
- 5: Verschlusskörper
- 6: Lasche
- 7: Öffnung
- 8: Lagerbrücke
- 9: Lagerbock
- 10: Betätigungsvorrichtung
- 11: Betätigungsplatte
- 12: Taste
- 13: Lager
- 14: Halter
- 15: Rahmen
- 16: obere Revisionsöffnung
- 17: Abdeckplatte
- 18: vordere Revisionsöffnung
- 19: Drückerstange
- 20: Hebel
- 21: Wandung (Anschlagmittel)
- 22: Federelement
- 23: Zahnung
- 24: Mutter
- 25: Zahnung
- 26: Lagerzapfen
- 27: Lageröffnung
- 28: Arm
- 29: Haken
- 30: Anschlagnocken
- 31: Steg
- 32: Öffnung
- 33: Fläche
- 34: Unterseite

## Patentansprüche

1. Vorrichtung zur Betätigung des Ablaufventils (4) eines Spülkastens, mit einem Betätigungselement (12), welches über ein Verbindungselement (19) mit einem schwenkbar gelagerten Hebel (20) wirkverbunden ist, der mit einem Verschlusskörper (5) des Ablaufventils (4) verbunden ist, um diesen bei einer Spülauslösung anzuheben, wobei Mittel vorgesehen sind, die den Hebel (20) unabhängig von der Position des Betätigungselementes (12) nach einer Betätigung selbsttätig in eine vorbestimmte Ausgangsposition bewegen und in dieser Stellung unabhängig vom Verschlusskörper (5) halten und wobei die genannten Mittel wenigstens ein Federelement (22) aufweisen, welches am Hebel (20) angreift und bei einer Spülauslösung gespannt wird, **dadurch gekennzeichnet, dass** der genannte - Hebel (20) an einem Lagerbock (9) gelagert ist und dass das Federelement (22) am Lagerbock (9) abgestützt ist, an welchem der Hebel (20) schwenkbar gelagert ist und dass der Hebel (20) in der genannten Ausgangsposition durch einen Anschlag (21) an einem festen Teil des Spülkastens positioniert ist.

2. Vorrichtung nach Anspruch 1, **dadurch gekennzeichnet, dass** der Hebel (20) zweiarmig ist.

3. Vorrichtung nach Anspruch 1 oder 2, **dadurch gekennzeichnet, dass** das Verbindungselement (19) eine Drückerstange ist.

4. Vorrichtung nach Anspruch 3, **dadurch gekennzeichnet, dass** die Drückerstange (19) mit einer Drehrastverbindung mit dem Hebel (20) verbunden ist.

5. Vorrichtung nach Anspruch 3 oder 4, **dadurch gekennzeichnet, dass** die Drückerstange (19) zu ihrer Positionierung bei der Montage Anschlagmittel (30) aufweist.

6. Vorrichtung nach Anspruch 5, **dadurch gekennzeichnet, dass** die Anschlagmittel (30) in einer Öffnung (32) eines Halters (14) positionierbar sind.

7. Vorrichtung nach einem der Ansprüche 1 bis 6, **dadurch gekennzeichnet, dass** der Spülkasten (1) ein Unterputz-Spülkasten ist.

## Claims

1. Arrangement for actuating the discharge valve (4) of a flushing cistern, having an actuating element (12) which is operatively connected, via a connecting element (19), to a pivotably mounted lever (20) which is connected to a closure body (5) of the discharge valve (4) in order to raise this closure body when flushing is triggered, means being provided in order to move the lever (20) automatically, following actuation, irrespective of the position of the actuating element (12), into a predetermined starting position and to retain it in this position independently of the closure body (5), and the abovementioned means having at least one spring element (22) which acts on the lever (20) and is subjected to stressing when flushing is triggered, **characterized in that** the abovementioned lever (20) is mounted on a bearing block (9), and **in that** the spring element (22) is supported on the bearing block (9), on which the lever (20) is mounted in a pivotable manner, and **in that**, in the abovementioned starting position, the lever (20) is positioned by a stop (21) on a fixed part of the flushing cistern.

2. Arrangement according to Claim 1, **characterized in that** the lever (20) is two-armed.

3. Arrangement according to Claim 1 or 2, **characterized in that** the connecting element (19) is a push rod.

4. Arrangement according to Claim 3, **characterized in that** the push rod (19) is connected to the lever (20) by way of a rotary latching connection.

5. Arrangement according to Claim 3 or 4, **characterized in that** the push rod (19) has stop means (30) for positioning it during installation.

6. Arrangement according to Claim 5, **characterized in that** the stop means (30) can be positioned in an opening (32) in a holder (14).

7. Arrangement according to one of Claims 1 to 6, **characterized in that** the flushing cistern (1) is a concealed flushing cistern.

## Revendications

1. Dispositif d'actionnement de la vanne d'écoulement (4) d'un réservoir de chasse, comprenant un élément d'actionnement (12) qui est, au moyen d'un élément de liaison, en liaison active avec un levier (20) logé de manière à pouvoir pivoter et qui est relié avec un corps de fermeture (5) de la vanne d'écoulement (4) afin de soulever celui-ci lors d'un déclenchement de la chasse, des moyens étant prévus qui déplacent le levier (20) automatiquement dans une position initiale prédéterminée après un actionnement, indépendamment de la position de l'élément d'actionnement (12), et qui maintiennent celui-ci dans cette position indépendamment du corps de fermeture (5) et lesdits moyens présentant au moins un élément ressort (22) qui vient en prise avec le levier (20) et qui est tendu lors d'un déclenchement de la chasse, **caractérisé en ce que** ledit levier (20) est logé sur un support de palier (9) et que l'élément ressort (22) est soutenu sur le support de palier (9) sur lequel le levier (20) est monté de manière à pouvoir pivoter et que le levier (20), dans ladite position initiale, est positionné par une butée (21) sur une partie fixe du réservoir de chasse.

2. Dispositif selon la revendication 1, **caractérisé en ce que** le levier (20) est à deux bras.

3. Dispositif selon la revendication 1 ou 2, **caractérisé en ce que** l'élément de liaison (19) est une tige de poussoir.

4. Dispositif selon la revendication 3, **caractérisé en ce que** la tige de poussoir (19) est reliée avec le levier (20) par une liaison rotative à enclenchement.

5. Dispositif selon la revendication 3 ou 4, **caractérisé en ce que** la tige de poussoir (19) présente des moyens de butée (30) pour son positionnement lors du montage.

6. Dispositif selon la revendication 5, **caractérisé en ce que** les moyens de butée (30) peuvent être positionnés dans une ouverture (32) d'un support (14).

7. Dispositif selon l'une des revendications 1 à 6, **caractérisé en ce que** le réservoir de chasse (1) est un réservoir de chasse à montage encastré.
